# EUROPÄISCHE PATENTSCHRIFT

(11) **EP 0 141 368 B1**
(45) Veröffentlichungstag und Bekanntmachung des Hinweises auf die Patenterteilung: **04.01.1989**
(21) Anmeldenummer: 84112764.0
(22) Anmeldetag: 23.10.1984
(51) Int. Cl.: E06B 5/10

(54) **Türblatt**
Door leaf
Vantail de porte

(30) Priorität: 24.10.1983 DE 3338581
(43) Veröffentlichungstag der Anmeldung: 15.05.1985
(73) Patentinhaber: Wassner, Leo, A-1203 Wien (AT)
(72) Erfinder: Wassner, Leo, A-1203 Wien (AT)
(74) Vertreter: Skuhra, Udo, Dipl.-Ing.

(56) Entgegenhaltungen:
- AT-B- 360 732
- DE-A- 2 657 141
- DE-A- 3 025 944
- DE-C- 575 798
- DE-U- 8 300 729
- FR-A- 1 367 730
- US-A- 2 070 219

## Beschreibung

Die Erfindung betrifft ein Türblatt gemäß dem Oberbegriff des Patentanspruchs 1.

Ein Türblatt entsprechend dem Oberbegriff des Patentanspruchs 1 ist aus der AT-B-360 732 bekannt. Die Röhren sind bei diesem Türblatt mit einer Füllung versehen, die unter Hitzeeinwirkung feuerdämmende Gase abgibt.

In der DE-U-83 00 729 ist ein Sicherheitstürblatt beschrieben, bei dem (Fig. 5) Stäbe in Form von Rohren dadurch durch seitliche Metalleisten gehaltert werden, daß die Metalleisten jeweils mit Zapfen versehen sind, die zur Halterung der Stäbe in diese hineinreichen. Die Herstellung eines solchen Türblattes erfolgt nach sandwichartiger Bauweise, d.h. die Stäbe mit den seitlichen Metalleisten werden durch seitlich anzuordnende Schichten eingefaßt, wobei die Herstellung eines solchen Türblattes einzelne, aufwendige Herstellungsschritte erfordert, da die Stäbe einzeln einzusetzen und mit den seitlichen Metalleisten in Eingriff zu bringen sind.

Der Erfindung liegt die Aufgabe zugrunde, ein Türblatt der eingangs genannten Art derart auszubilden, daß es eine hinreichende Sicherheit gegenüber Einbrüchen bietet und auf einfache Weise herstellbar ist.

Diese Aufgabe wird erfindungsgemäß durch die im kennzeichnenden Teil des Patentanspruchs 1 angegebenen Merkmale gelöst.

Weitere Ausgestaltungen des Türblatts ergeben sich aus den Unteransprüchen.

Die Erfindung schafft ein Türblatt, bei dem die Stäbe aus Metall in einzelne oder in eine Vielzahl der Röhren der Röhrenspanplatte einsetzbar sind. Dadurch, daß die Stäbe zumindest an einem vertikalen Rahmenteil in vorbestimmten, auf die Abstände der Röhren abgestimmten Abständen starr befestigt sind, läßt sich vorteilhafterweise eine vorgefertigte, kammförmige Einheit herstellen, wodurch die Stäbe von einer Seite des Türblattes her in die Röhren einsetzbar sind oder zwei solcher Einheiten von den einander gegenüberliegenden Seiten in das Türblatt unter Uberlappung der Stabgruppen einsetzbar sind. Der Vorgang des Einsetzens der kammförmigen Einheiten kann vorteilhafterweise auch maschinell erfolgen.

Gemäß einer bevorzugten Ausführungsform des Türblatts ist in den zwischen der jeweiligen Röhrenwand und dem zugehörigen Stab gebildeten Hohlraum ein pulverförmiges Material eingefüllt, das nach einer bevorzugten Ausführungsform feuerhemmende Eigenschaften hat. Bei dem Türblatt wird dabei ein Aufsägen durch die eingesetzten Stäbe aus Metall verhindert. Zusätzlich kann das Türblatt feuerhemmende Eigenschaften besitzen, wobei im Falle eines teilweisen Abbrandes des Türblattes die feuerlöschende oder feuerhemmende Wirkung des eingebrachten pulverförmigen Materials einsetzt und den Durchbrand des Türblattes zumindest verzögert.

Der bei einer bevorzugten Ausführungsform verwendete, die Türblattkanten zumindest teilweise einfassende Metallrahmen verhindert einen Zugriff zu den Metallstäben und damit den Zugang zu den Enden der Metallstäbe im Bereich der vertikalen Rahmenteile.

Nach der Erfindung sind die Stäbe an ihrer einen Stirnseite starr mit dem vertikalen Rahmenteil verbunden, beispielsweise durch Verschweißen, so daß bei Einhaltung entsprechender Abschnitte zwischen den Stäben und in Abstimmung mit den Abständen der einzelnen Röhren in der Röhrenspanplatte die Metallstäbe in Form eines Kammes und durch Halterung eines der vertikalen Rahmenteile in die zugehörigen Röhren des Türblattes in einem Vorgang eingeschoben werden können. Auf diese Weise ist nicht nur die Einbruchsicherheit verbessert, sondern auch das Einbringen der Stäbe in die Röhren erheblich vereinfacht. Anschließend können die verbleibenden Hohlräume in dem Türblatt mit feuerhemmendem Material ausgefüllt werden. Das Türblatt zeigt infolge der ausgefüllte Röhren der Röhrenspanplatte zusätzlich schallhemmende Eigenschaften.

Im folgenden wird eine bevorzugte Ausführungsform des Türblatts anhand der Zeichnung beschrieben. Es zeigen:
Fig. 1 eine schematische Ansicht eines Türblattes,
Fig. 2 eine Schnittansicht entlang der Linie II-II in Fig. 1, und
Fig. 3 eine in vergrößertem Maßstab gehaltene Teilschnittansicht gemäß Fig. 2.

Fig. 1 zeigt eine schematische Darstellung eines Türblattes, das aus einer Röhrenspanplatte 1 und einem umlaufenden Rahmen 2, vorzugsweise einem Metallrahmen, besteht. Die Röhrenspanplatte 1 enthält im wesentlichen horizontal verlaufende Röhren 3, 6, welche sich zwischen den beiden Stirnkanten vollständig durchlaufend erstrecken. Aus der vertikalen Schnittansicht gemäß Fig. 2 geht hervor, daß die Röhren 36 in gleichen Abständen zueinander ausgebildet sind. In diese Röhren, die einen Durchmesser von ca. 22 mm haben, werden in vorbestimmten Abständen Stäbe aus Metall eingesetzt, vorzugsweise Eisenstäbe, die mit 4 bezeichnet sind. Nach einer Ausführungsform werden die Metallstäbe 4 in jede zweite Röhre eingesetzt. Bei dieser Ausführungsform ist somit die Hälfte aller Röhren 36 mit einem Metallstab 4 versehen. Die Zahl der Röhren, in welche jeweils ein Metallstab eingesetzt wird, hängt gegebenenfalls von der Höhe der Türe und der gewünschten Einbruchssicherheit sowie von dem gewünschten maximalten Gewicht des Türblattes ab. Der Durchmesser der verwendeten Metallstäbe 4 ist wesentlich kleiner als der Durchmesser der einzelnen Röhren. Um die Metallstäbe 4 innerhalb der Röhren 3 zu fixieren, wird der Hohlraum zwischen der Innenwand der

Röhren 3 und dem Metallstab 4 mit einem Material 5 ausgefüllt, vorzugsweise in Form von Feuerlöschpulver oder dergleichen. Auch die keine Metallstäbe 4 enthaltenden und in Fig. 3 mit 6 bezeichneten Röhren werden vorzugsweise mit dem Material 5 ausgefüllt. Wenn das Material 5 feuerhemmende Eigenschaften hat oder wenn als Material 5 ein Feuerlöschpulver benutzt wird, führt dies zu einer feuerhemmenden Eigenschaft des gesamten Türblattes, wobei die feuerhemmende Eigenschaft zumindest nach einem teilweisen Abbrand des Türblattes einsetzt und den Durchbrand des Türblattes verzögert oder verhindert. Gleichzeitig wird durch den Einsatz eines Füllmaterials 5 erreicht, daß das Türblatt schallhemmende oder schallabweisende Eigenschaften erhält.

Die Metallstäbe 4 verlaufen vorzugsweise über die gesamte Länge der jeweiligen Röhre 3, d.h. vom einen vertikalen Metallrahmenabschnitt 2a zum gegenüberliegenden vertikalen Rahmenabschnitt 2b und werden durch die vertikalen Metallrahmenabschnitte 2b an ihren Stirnseiten oder Enden erfaßt. Der Metallrahmen 2 hat die in Fig. 2 gezeigte Profilierung, sodaß zwei im wesentlichen parallele Schenkel 7, 8 des Metallrahmens 2 das Türblatt zumindest teilweise einfassen und damit im Bereich der Rahmenabschnitte 2a, 2b einen Zugang zu den Enden der Metallstäbe 4 verhindern.

Bei einer weiteren Ausführungsform werden Metallstäbe 4 verwendet, die einen gegenüber dem Durchmesser der Röhren 3 geringfügig kleineren Durchmesser haben und somit eine gewisse Eigenstabilität besitzen. Diese Metallstäbe 4 werden beispielsweise am Rahmenteil 2a nach Art eines Kammes befestigt, beispielsweise durch Schweißung oder Schrauben, sodaß sie als eine Einheit und am Rahmenteil 2a befestigt gleichzeitig in die zugehörigen Röhren 3 der Röhrenspanplatte 1 eingeschoben werden können. Zu diesem Zweck werden die Metallstäbe 4 senkrecht gegenüber dem zu Fig. 1 um 90° umgelegten Türblatt angeordnet, um dann in die Röhren 3 unter Zuhilfenahme des Rahmenteils 2a als Halteteil eingeführt. Anschließend wird das Türblatt um 180° umgedreht, sodaß der Rahmenteil 2a bodenseitig zu liegen kommt und die noch freien Röhren 6 bzw. die noch verbleibenden Hohlräume der Röhren 3 mit dem Material ausgefüllt werden. Anschließend wird der Metallrahmen insgesamt um das Türblatt herum in bekannter Weise gelegt und befestigt.

Die einzelnen Röhren 3, 6 halten bei einem Durchmesser von ca. 22 mm einen Abstand von etwa 4 mm zueinander ein. Wie aus Fig. 3 ersichtlich ist, befindet sich beidseitig der Röhrenspanplatte 1 eine Hartfaserschicht 9, 10, welche die Türblattaußenflächen bilden. Die Hartfaserschichten haben eine Stärke von beispielsweise 4 mm. Die vorstehend angegebenen Dimensionierungen sind nur als Beispiel zu betrachten, insbesondere kann der Abstand zwischen den einzelnen Röhren 3 und 6 im Bedarfsfall größer oder kleiner sein.

Das unter Bezugnahme auf Fig. 2 gezeigte Profil des Metallrahmens 2 hat im wesentlichen W-Form, wobei der mittlere Abschnitt im Türkantenbereich zu liegen kommt. Anstelle dieses Metallrahmens 2 läßt sich auch ein im wesentlichen U-förmig profilierter Metallrahmen 2 verwenden, dessen Schenkel 7, 8 das Türblatt beidseitig übergreifen.

Als Material 5 zum Ausfüllen der Röhrenhohlräume kann jedes geeignete, vorzugsweise auch feuerhemmende oder feuerlöschende Mittel verwendet werden, beispielsweise auch ein bei Hitzeeinwirkung aufschäumendes Material, welches die Metallstäbe 4 vorzugsweise mittig in jedem Röhrenhohlraum hält.

## Patentansprüche

1. Türblatt, bestehend aus einer Röhrenspannplatte (1) mit im wesentlichen waagrecht verlaufenden Röhren (3, 6) un einem umlaufenden Rahmen (2),
dadurch gekennzeichnet, daß der Rahmen (2) aus Metall besteht und daß zumindest in einen Teil der Röhren (3.6) Stäbe (4) aus Metall eingesetzt sind,
wobei die Stäbe (4) zumindest an einem der vertikalen Rahmenteile (2a, 2b) in vorbestimmten, auf die Abstände der Röhren (3, 6) abgestimmten Abständen zur Bildung einer Kammartigen Einheit starr befestigt sind.

2. Türblatt nach Anspruch 1, dadurch gekennzeichnet, daß der Hohlraum zwischen der Innenwandung einer Röhre (3) und dem in die Röhre (3) eingesetzten Stab (4) mit Füllmaterial ausgefüllt ist.

3. Türblatt nach Anspruch 1, dadurch gekennzeichnet, daß der Hohlraum zumindest einiger Röhren (3,6) mit einem Füllmaterial versehen ist.

4. Türblatt nach Anpruch 2 oder 3, dadurch gekennzeichnet, daß als Füllmaterial ein feuerhemmendes oder feuerlöschendes Material vorgesehen ist.

5. Türblatt nach Anspruch 2 oder 3, dadurch gekennzeichnet, daß als Füllmaterial ein bei Hitze aufschäumendes Material vorgesehen ist.

6. Türblatt nach einem der Ansprüche 1 bis 3, dadurch gekennzeichnet, daß der Durchmesser der Stäbe (4) wesentlich kleiner als der Innendurchmesser der Röhren (3, 6) ist.

7. Türblatt nach einem der Ansprüche 1 bis 6, dadurch gekennzeichnet, daß der vertikale Rahmenteil (2a) Teil eines Metallrahmens (2) ist, welcher das Türblatt seitlich teilweise übergreift.

## Claims

1. Door leaf, consisting of a tubular chipboard (1) comprising substantially horizontally extending tubes (3, 6) and an encircling frame (2),
characterized in
that the frame (2) consists of metal and that at least in a portion of the tubes (3, 6) rods (4) of metal are inserted,
the rods (4) being rigidly secured at least to one of the vertical frame members (2a, 2b) at predetermined intervals matched to the intervals of the tubes (3, 6) to form a comb-like unit.

2. Door leaf according to claim 1, characterized in that the cavity between the inner wall of a tube (3) and the rod (4) inserted into the tube (3) is filled with filling material.

3. Door leaf according to claim 1, characterized in that the cavity of at least some tubes (3, 6) is provided with a filling material.

4. Door leaf according to claim 2 or 3, characterized in that as filling material a fire- retardant or fire-extinguishing material is provided.

5. Door leaf according to claim 2 or 3, characterized in that as filling material a material foaming under heat is provided.

6. Door leaf according to any one of claims 1 to 3, characterized in that the diameter of the rods (4) is substantially less than the internal diameter of the tubes (3, 6).

7. Door leaf according to any one of claims 1 to 6, characterized in that the vertical frame member (2a) is part of a metal frame (2) which partially laterally engages over the door leaf.

## Revendications

1. Vantail de porte constitué d'un panneau (1) en tubes et en particules de bois qui est muni de tubes (3,6) s'étendant sensiblement à l'horizontale et d'un cadre périphérique (2), caractérisé en ce que le cadre (2) est fait de métal et en ce que des barres métalliques (4) sont insérées dans au moins une partie des tubes (3, 6), les barres (4) étant fixées de manière rigide à l'un au moins des montants verticaux (2a, 2b) du cadre, à des distances prédéterminées qui sont adaptées aux distances entre les tubes (3, 6), pour former un ensemble en forme de peigne.

2. Vantail de porte selon la revendication 1, caractérisé en ce que la cavité comprise entre la paroi intérieure d'un tube (3) et la barre (4) insérée dans le tube (3) est rempli de matière de remplissage.

3. Vantail de porte selon la revendication 1, caractérisé en ce que la cavité d'au moins quelques tubes (3, 6) contient une matière de remplissage.

4. Vantail de porte selon la revendication 2 où 3, caractérisé en ce qu'il est prévu une matière ignifuge ou extinctrice du feu comme matière de remplissage.

5. Vantail de porte selon la revendication 2 ou 3, caractérisé en ce qu'il est prévu une matière thermo-expansible comme matière de remplissage.

6. Vantail de porte selon l'une des revendications 1 à 3, caractérisé en ce que le diamètre des barres (4) est sensiblement plus petit que le diamètre interne des tubes (3, 6).

7. Vantail de porte selon l'une des revendications 1 à 6, caractérisé en ce que le montant vertical (2a) fait partie d'un cadre métallique (2) qui enserre latéralement, en partie, le vantail de porte.
